# EUROPÄISCHE PATENTSCHRIFT

(11) **EP 3 615 732 B1**
(45) Veröffentlichungstag und Bekanntmachung des Hinweises auf die Patenterteilung: **05.05.2021**
(21) Anmeldenummer: 18724133.6
(22) Anmeldetag: 22.03.2018
(51) Int. Cl.: E01B 31/17, B24B 19/00, B24B 23/08

(54) **SCHLEIFMASCHINE ZUM SCHLEIFEN EINER SCHIENE EINES GLEISES**
GRINDING MACHINE FOR GRINDING A RAIL OF A TRACK
MACHINE DE MEULAGE SERVANT AU MEULAGE D'UN RAIL D'UNE VOIE FERRÉE

(30) Priorität: 29.04.2017 DE 202017002300 U
(43) Veröffentlichungstag der Anmeldung: 04.03.2020
(73) Patentinhaber: Robel Bahnbaumaschinen GmbH, 83395 Freilassing (DE)
(72) Erfinder: WIDLROITHER, Otto, 83395 Freilassing (DE)
(74) Vertreter: Rau, Schneck & Hübner Patentanwälte Rechtsanwälte PartGmbB
(86) Internationale Anmeldenummer: PCT/EP2018/057231
(87) Internationale Veröffentlichungsnummer: WO 2018/197115

(56) Entgegenhaltungen:
- WO-A1-2017/017432
- WO-A1-2017/017432
- WO-A1-2017/035210
- CN-B- 104 153 264
- DE-B- 1 154 496
- DE-B- 1 154 496

## Beschreibung

### Gebiet der Technik

Die Erfindung betrifft eine manuell auf einem Gleis verschiebbare Schleifmaschine zum Schleifen einer Schiene des Gleises, mit einem über zwei Schienenführungen auf den Schienen geführten Tragrahmen, auf dem ein Antriebsmotor, der mit einem höhenverstellbaren Schleiforgan gekoppelt ist, angeordnet ist.

### Stand der Technik

Eine solche Maschine ist beispielsweise aus der DE 1 154 496 B bekannt. Dabei handelt es sich um ein auf einem Rahmen abgestütztes und auf einer Schiene mittels Laufrollen von Hand verfahrbares Schienenschleifgerät, das über einen Schwenkbügel verschwenkt wird. Eine Schleifvorrichtung wird mittels eines Spindelantriebes gegenüber dem Rahmen angehoben und abgesenkt.

### Zusammenfassung der Erfindung

Der Erfindung liegt die Aufgabe zugrunde, für eine Schleifmaschine der eingangs genannten Art eine Verbesserung gegenüber dem Stand der Technik anzugeben.

Erfindungsgemäß wird diese Aufgabe gelöst durch eine Schleifmaschine gemäß Anspruch 1. Abhängige Ansprüche geben vorteilhafte Ausgestaltungen der Erfindung an.

Die Erfindung sieht vor, dass die jeweilige Schienenführung eine Schnellwechselvorrichtung umfasst, in der eines von zumindest zwei gegeneinander austauschbaren Schienenführungssystemen befestigt ist. Dadurch kann die Schienenführung einfach an die örtlichen Gegebenheiten der Baustelle angepasst werden. Insbesondere ermöglichen die unterschiedlichen Führungen je nach Arbeitssituation eine ergonomische Bedienung sowie einen flexiblen Einsatz der Schleifmaschine.

In einer vorteilhaften Ausprägung der Erfindung ist vorgesehen, dass die jeweilige Schnellwechselvorrichtung eine Buchse mit einer Innenverzahnung umfasst und dass das jeweilige Schienenführungssystem einen Zapfen mit einer Außenverzahnung umfasst. Durch die formschlüssige Verbindung der Schnellwechselvorrichtung wird eine sichere Führung der Schleifmaschine gewährleistet. Der Zapfen mit Außenverzahnung wird in die Buchse mit Innenverzahnung geschoben und das jeweilige Schienenführungssystem schnell und einfach gewechselt.

Eine weitere vorteilhafte Variante der Erfindung sieht vor, dass das Schleiforgan mit dem Antriebsmotor über ein Getriebe zur Kraftübertragung verbunden ist. Die Kraftübertragung auf das Schleiforgan erfolgt dabei in optimierter Weise, wobei der Antriebsmotor und das Schleiforgan auf unterschiedlichen Achsen angeordnet sein können.

Eine weitere Verbesserung der erfindungsgemäßen Vorrichtung sieht vor, dass ein Widerstand einer Höhenverstellung des Schleiforgans mittels eines Verstellelements einstellbar ist. Die Höhenverstellung ist somit im Arbeitseinsatz auf die jeweilige Anforderung anpassbar, insbesondere um einen Verschleiß des Schleiforgans zu kompensieren. Der Wiederstand der Höhenverstellung ist dabei in einfacher Art und Weise auf die individuellen Anforderungen einer Bedienperson einstellbar.

In einer vorteilhaften Ausprägung der Erfindung ist vorgesehen, dass ein erstes Schienenführungssystem lediglich eine innere Tellerscheibe und eine äußere Tellerscheibe zum Anlegen an einen Schienenkopf umfasst. Die zwei Tellerscheiben werden zur Bearbeitung des Schienenkopfes einfach im gewünschten Winkel auf diesen aufgesetzt. Dadurch ist ein schneller und unkomplizierter Arbeitsfortschritt gewährleistet.

Dabei ist es günstig, wenn eine Drehachse der äußeren Tellerscheibe gegenüber einer Drehachse der inneren Tellerscheibe um einen Winkel nach unten geneigt ist. Auf diese Weise wirkt beim Seitenschleifen von der Schiene auf die Schleifmaschine eine höhere Halte- bzw. Klemmkraft. Das Schleiforgan wird fester zum Schienenkopf hingezogen, wodurch eine Bedienperson weniger Kraft aufbringen muss.

Eine andere vorteilhafte Variante der Erfindung sieht vor, dass ein zweites Schienenführungssystem zwei Tellerscheiben, eine Führungsrolle und einen Führungshaken zum Anlegen an einen Schienenkopf umfasst. Diese Ausführungsvariante eignet sich besonders für den Einsatz in einem Weichenbereich oder bei Schienenkreuzungen.

Zudem ist es von Vorteil, wenn das jeweilige Schienenführungssystem drehbar auf einem Achsmitnehmer gelagert ist. Damit wird die Schleifmaschine im benötigten Winkel zur Schiene und in der von der Bedienperson gewünschten Position geführt.

Dabei ist es sinnvoll, wenn der Achsmitnehmer mit einem um eine Mitnehmerachse verdrehbaren und wechselseitig montierbaren Führungsgriff verbunden ist. Die Schleifmaschine ist auf diese Weise einfach an die individuellen ergonomischen Ansprüche angepassbar und im gewünschten Winkel zur Schienen führbar. Durch die wechselseitige Montage des Führungsgriffs ist die Schleifmaschine sowohl für Rechts- als auch für Linkshänder nutzbar.

Als weitere Verbesserung ist der Führungsgriff über eine Arretiervorrichtung arretierbar. Dadurch wird der samt dem Achsmitnehmer verdrehbare Führungsgriff einfach in der gewünschten Position arretiert. Bei aktiver Arretiervorrichtung ist keine Winkeländerung zwischen Tragrahmen und Führungsgriff möglich und ein sicheres Arbeiten somit gewährleistet.

In einer vorteilhaften Ausführung ist die Arretiervorrichtung als Lammellenbremse ausgeführt. Lamellenbremsen unterliegen nur einem sehr geringen Verschleiß und sind nahezu wartungsfrei, womit sie nicht nur sehr betriebssicher sind, sondern auch sehr langlebig und zuverlässig.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: Ansicht Schleifmaschine
- Fig. 2: Erste Detailansicht einer Schienenführung
- Fig. 3: Zweite Detailansicht einer Schienenführung
- Fig. 4: Detailansicht eines ersten Schienenführungssystems
- Fig. 5: Erste Detailansicht eines zweiten Schienenführungssystems
- Fig. 6: Zweite Detailansicht eines zweiten Schienenführungssystems
- Fig. 7: Schleifmaschine beim Bearbeiten eines Schienenkopfs
- Fig. 8: Schleifmaschine mit Führung an einem Radlenker
- Fig. 9: Schleifmaschine beim seitlichen Bearbeiten eines Schienenkopfs

### Beschreibung der Ausführungsformen

Eine in Fig. 1 ersichtliche Schleifmaschine 1 zum Schleifen von Schienen 2 eines Gleises 3 weist einen sich in Gleislängsrichtung 4 erstreckenden Tragrahmen 5 auf, auf dem jeweils endseitig ein um eine Mitnehmerachse 6 drehbar gelagerter Achsmitnehmer 7 samt einer auf den Schienen 2 abrollbaren Schienenführung 8 angeordnet ist. An beiden Längsenden des Tragrahmens 5 ist jeweils auf dem Achsmitnehmer 7 ein bügelförmiger Führungsgriff 9 angeordnet, mit welchem der Tragrahmen 5 und ein auf dem Tragrahmen 5 angeordneter Antriebsmotor 10 samt Schleiforgan 11 (Schleifscheibe, Schleifstein) um die Mitnehmerachse 6 verschwenkbar sind.

Zusätzlich ist zwischen Tragrahmen 5 und Führungsgriff 9 eine Arretiervorrichtung 12 vorgesehen, die in Fig.1 beispielhaft als Lamellenbremse ausgeführt ist. Der Führungsgriff 9 kann von der Bedienperson in einen gewünschten Winkel zum Tragrahmen 5 verdreht und arretiert werden. Als Arretiervorrichtung 12 dient beispielsweise eine über einen Hebel 13 verstellbare Lammelenbremse. Außerdem ist der Führungsgriff 9 in Gleislängsrichtung 4 gesehen beidseitig am Tragrahmen 5 montierbar.

Die jeweilige Schienenführung 8 umfasst im Arbeitseinsatz eines von zwei verschiedenen, alternativ nutzbaren Schienenführungssysteme 14, 15. Während eines Schleifvorgangs ist entweder ein erstes Schienenführungssystem 14 oder ein zweites Schienenführungssystem 15 montiert. (in Fig. 1 sind zur Veranschaulichung beide Schienenführungssysteme dargestellt).

Zusätzlich weist der Tragrahmen 5 an einem unteren Ende 16 zwei auf den Schienen 2 abrollbare Tragrollen 17 und endseitig jeweils einen Tragegriff 18 auf. Die Tragrollen 17 (Kopierrollen) rollen auf der Schienenoberfläche ab und bilden eine Oberflächenreferenz für das Schleiforgan 11.

Das Schleiforgan 11 ist über eine Höhenverstellung 19 in seiner Höhe variabel angeordnet. Beispielsweise dienen eine über ein Handrad 34 verdrehbare Spindel und ein einsprechendes Gegenstück als Höhenverstellung 19. Ein Drehwiderstand am Handrad 34 kann mittels eines auf ein Tellerfederpaket 21 wirkenden Verstellelements 20 eingestellt werden. Dazu ist das Verstellelement 20 beispielsweise als Überwurfmutter mit einer griffigen Oberfläche ausgebildet. Die variable Höhenverstellung 19 in Kombination mit den wechselbaren Schienenführungssystemen 14, 15 und dem einstellbaren Führungsgriff 9 ermöglicht ein besonders effiziente und ergonomische Arbeitsweise sowie eine flexible Einsetzbarkeit der Schleifmaschine 1.

Die Figuren 2 und 3 zeigen zwei Explosionsdarstellungen der Schienenführungen 8 mit den beiden Schienenführungssystemen 14, 15. Das jeweilige Schienenführungssystem 14, 15 wird mittels einer im Achsmitnehmer 7 geführten Schnellwechselvorrichtung 22 ausgetauscht. Rahmenseitig umfasst die Schnellwechselvorrichtung 22 eine drehbar gelagerte, beidseits offene Gleitbuchse 23 mit Innenverzahnung. Als Gegenstück der jeweiligen Schnellwechselvorrichtung 22 wird in diese Gleitbuchse 23 ein Zapfen 24 mit Außenverzahnung geschoben und arretiert.

Konkret umfasst das jeweilige Schienenführungssystem 14, 15 einen solchen Zapfen 24. Somit ist beispielsweise das erste Schienenführungssystem 14 an einer inneren Stirnseite der Gleitbuchse montierbar und das zweite Schienenführungssystem 15 ist an einer äußeren Seite der Gleitbuchse motierbar. Für den Transport oder Lagerung können somit auch beide Schienenführungssysteme gleichzeitig montiert sein. Eine Fixierung des jeweiligen Zapfens 24 erfolgt über eine Schraube, kann aber auch beispielsweise in einer nicht dargestellten Variante über einen Hebel erfolgen.

In Fig. 4 ist eine Detailansicht des ersten Schienenführungssystems 14 ersichtlich. Das erste Schienenführungssystem 14 umfasst lediglich eine innere Tellerscheibe 25 und eine äußere Tellerscheibe 26 zum Anlegen an einen Schienenkopf 27. Die beim Seitenschleifen des Schienenkopfes 27 äußere Tellerscheibe 26 weißt gegenüber der inneren Tellerscheibe 25 einen größeren Durchmesser auf. Jede Tellerscheibe 25, 26 ist um eine jeweilige Drehachse 28, 29 drehbar gelagert, wobei die Drehachse 29 der äußeren Tellerscheibe 26 gegenüber der Drehachse 28 der inneren Tellerscheibe 25 um einen Winkel α nach unten geneigt ist. Mittels der beiden Tellerscheiben 25, 26 kann der Schienenkopf 27 in einfacher Weise umfasst werden, um ein sicheres Führen der Schleifmaschine 1 zu gewährleisten. Die Neigung der äußeren Tellerscheibe 26 um den Winkel α verbessert dabei die vom Schienenkopf 27 auf die Schleifmaschine 1 wirkende Haltekraft, wodurch eine Bedienperson beim Seitenschleifen entlastet wird.

In den Figuren 5 und 6 sind zwei Detailansichten des zweiten Schienenführungssystems 15 ersichtlich. Das zweite Schienenführungssystem 15 umfasst zwei Tellerscheiben 30, eine Führungsrolle 31 und einen Führungshaken 32 zum Anlegen an den Schienenkopf 27. Die Tellerscheiben 30 sind ebenfalls auf zueinander im Winkel angeordneten Achsen drehbar gelagert. Das zweite Schienenführungssystem 15 ist in verschiedenen Stellungen an eine Schiene 2 oder an andere Elemente des Gleises 3 (Radlenker, Führungsschiene) anlegbar, wodurch eine effiziente Bearbeitung von Weichen oder Schienenkreuzungen erleichtert wird.

Die Figuren 7 bis 9 zeigen verschieden Einsatzmöglichkeiten der Schleifmaschine 1 mit montiertem zweitem Schienenführungssystem 15. In Fig. 7 ist die Schleifmaschine 1 aufrecht auf dem Schienenkopf 27 auf den Tragrollen 17 abgestützt. Führungshaken 32 und Führungsrolle 31 des zweiten Schienenführungssystems 15 umfassen den Schienenkopf 27. Diese Stellung eignet sich besonders für einen Kopfschliff der Schiene 2.

In Fig. 8 ist die Schleifmaschine 1 ebenfalls mittels Tragrollen 17 aufrecht auf dem Schienenkopf 27 abgestützt. Das zweite Schienenführungssystem 15 ist jedoch gegenüber der Stellung in Fig. 7 um 180° verdreht angeordnet. Diese Stellung eignet sich besonders im Weichenbereich. Eine der Tellerscheiben 30 stützt sich dabei auf einem Radlenker 33 ab.

In Fig. 9 ist die Schleifmaschine 1 samt Führungsgriff 9 gegenüber den Positionen in den Figuren 7 und 8 um 90° verdreht auf der Schiene 2 angeordnet. Sicher geführt wird die Schleifmaschine 1 dabei mittels der an der Schiene 2 angelegten Tragrollen 17 und Führungsrollen 31. Konkret wird die Schleifmaschine 1 über die Tragrollen 17 seitlich auf dem Schienenkopf 27 abgestützt. In dieser Stellung wird einen Seitenschliff der Schiene 2 durchgeführt.

## Patentansprüche

1. Manuell auf einem Gleis (3) in einer Gleislängsrichtung (4) verschiebbare Schleifmaschine (1) zum Schleifen einer Schiene (2) des Gleises (3), mit einem über zwei Schienenführungen (8) auf den Schienen (2) geführten Tragrahmen (5), auf dem ein Antriebsmotor (10), der mit einem höhenverstellbaren Schleiforgan (11) gekoppelt ist, angeordnet ist, **dadurch gekennzeichnet, dass** die jeweilige Schienenführung (8) eine Schnellwechselvorrichtung (22) umfasst, in der eines von zumindest zwei gegeneinander austauschbaren Schienenführungssystemen (14, 15) befestigt ist.

2. Schleifmaschine (1) nach Anspruch 1, **dadurch gekennzeichnet, dass** die jeweilige Schnellwechselvorrichtung (22) eine Buchse (23) mit einer Innenverzahnung umfasst und dass das jeweilige Schienenführungssystem (14, 15) einen Zapfen (24) mit einer Außenverzahnung umfasst.

3. Schleifmaschine (1) nach Anspruch 1 oder 2, **dadurch gekennzeichnet, dass** das Schleiforgan (11) mit dem Antriebsmotor (10) über ein Getriebe zur Kraftübertragung verbunden ist.

4. Schleifmaschine (1) nach einem der Ansprüche 1 bis 3, **dadurch gekennzeichnet, dass** ein Widerstand einer Höhenverstellung (19) des Schleiforgans (11) mittels eines Verstellelements (20) einstellbar ist.

5. Schleifmaschine (1) nach einem der Ansprüche 1 bis 4, **dadurch gekennzeichnet, dass** ein erstes Schienenführungssystem (14) lediglich eine innere Tellerscheibe (25) und eine äußere Tellerscheibe (26) zum Anlegen an einen Schienenkopf (27) umfasst.

6. Schleifmaschine (1) nach Anspruch 5, **dadurch gekennzeichnet, dass** eine Drehachse (29) der äußeren Tellerscheibe (26) gegenüber einer Drehachse (28) der inneren Tellerscheibe (25) um einen Winkel (a) nach unten geneigt ist.

7. Schleifmaschine (1) nach einem der Ansprüche 5 bis 6, **dadurch gekennzeichnet, dass** ein zweites Schienenführungssystem (15) zwei Tellerscheiben (30), eine Führungsrolle (31) und einen Führungshaken (32) zum Anlegen an einen Schienenkopf (27) umfasst.

8. Schleifmaschine (1) nach einem der Ansprüchen 1 bis 7, **dadurch gekennzeichnet, dass** das jeweilige Schienenführungssystem (14, 15) drehbar auf einem Achsmitnehmer (7) gelagert ist.

9. Schleifmaschine (1) nach Anspruch 8, **dadurch gekennzeichnet, dass** der Achsmitnehmer (7) mit einem um eine Mitnehmerachse (6) verdrehbaren und wechselseitig montierbaren Führungsgriff (9) verbunden ist.

10. Schleifmaschine (1) nach Anspruch 9, **dadurch gekennzeichnet, dass** der Führungsgriff (9) über eine Arretiervorrichtung (12) arretierbar ist.

11. Schleifmaschine (1) nach Anspruch 10, **dadurch gekennzeichnet, dass** die Arretiervorrichtung (12) als Lammellenbremse ausgeführt ist.

## Claims

1. Grinding machine (1), manually displaceable on a track (3) in a longitudinal direction (4) of the track, for grinding a rail (2) of the track (3), having a support frame (5) which is guided on the rails (2) via two rail guides (8) and on which is arranged a drive motor (10) coupled to a vertically adjustable grinding member (11), **characterized in that** the rail guide (8) in each case comprises a quick-change device (22) in which one of at least two interchangeable rail guiding systems (14, 15) is fastened.

2. Grinding machine (1) according to claim 1, **characterized in that** the respective quick-change device (22) comprises a socket (23) with internal teeth, and that the respective rail guiding system (14, 15) comprises a pin (24) with external teeth.

3. Grinding machine (1) according to claim 1 or 2, **characterized in that** the grinding member (11) is connected to the drive motor (10) via a gear unit for power transmission.

4. Grinding machine (1) according to one of claims 1 to 3, **characterized in that** a resistance of a vertical adjustment (19) of the grinding member (11) is adjustable by means of an adjustment element (20).

5. Grinding machine (1) according to one of claims 1 to 4, **characterized in that** a first rail guiding system (14) comprises merely an inner plate disk (25) and an outer plate disk (26) for application to a rail head (27).

6. Grinding machine (1) according to claim 5, **characterized in that** an axis of rotation (29) of the outer plate disk (26) is inclined downward at an angle (α) relative to an axis of rotation (28) of the inner plate disk (25).

7. Grinding machine (1) according to one of claims 5 to 6, **characterized in that** a second rail guiding system (15) comprises two plate disks (30), a guide roller (31) and a guide hook (32) for application to a rail head (27).

8. Grinding machine (1) according to one of claims 1 to 7, **characterized in that** the respective rail guiding system (14, 15) is rotatably supported on an axle carrier (7).

9. Grinding machine (1) according to claim 8, **characterized in that** the axle carrier (7) is connected to a guiding handle (9) which is rotatable about a carrier axis (6) and can be installed alternatingly.

10. Grinding machine (1) according to claim 9, **characterized in that** the guiding handle (9) can be locked via a locking device (12).

11. Grinding machine (1) according to claim 10, **characterized in that** the locking device (12) is designed as a multi-disc brake.

## Revendications

1. Machine de meulage (1), manuellement déplaçable en direction de voie longitudinale (4) sur une voie ferrée (3), servant au meulage d'un rail (2) de la voie ferrée (3), avec un bâti (5), guidé via deux guidages de rails (8) sur les rails (2), ayant un moteur d'entraînement (10) disposé au-dessus qui est couplé à un organe de meulage (11) réglable en hauteur, **caractérisé en ce que** le guidage de rails (8) respectif comprend un dispositif de changement rapide (22) dans lequel un d'au moins deux systèmes de guidage de rails (14, 15) interchangeables est fixé.

2. Machine de meulage (1) selon la revendication 1, **caractérisé en ce que** le dispositif de changement rapide (22) respectif comprend un connecteur (23) avec une denture intérieure et que le système de guidage de rails (14, 15) respectif comprend un tenon (24) avec une denture extérieure.

3. Machine de meulage (1) selon la revendication 1 ou 2, **caractérisé en ce que** l'organe de meulage (11) et relié au moteur d'entraînement (10) via une transmission pour transmettre de la force.

4. Machine de meulage (1) selon l'une quelconque des revendications 1 à 3, **caractérisé en ce qu'**une résistance d'un réglage en hauteur (19) de l'organe de meulage (11) est réglable par moyen d'un élément de positionnement (20).

5. Machine de meulage (1) selon l'une quelconque des revendications 1 à 4, **caractérisé en ce qu'**un premier système de guidage de rails (14) comprend seulement une meule assiette intérieure (25) et une meule assiette extérieure (26) pour être posées sur le champignon du rail (27).

6. Machine de meulage (1) selon la revendication 5, **caractérisé en ce qu'**un axe de rotation (29) de la meule assiette extérieure (26) est incliné d'un angle (a) vers le bas par rapport à un axe de rotation (28) de la meule assiette intérieure (25).

7. Machine de meulage (1) selon l'une quelconque des revendications 5 à 6, **caractérisé en ce qu'**un deuxième système de guidage de rails (15) comprend deux meules assiette (30), un galet de guidage (31) et un crochet de guidage (32) pour être posés sur un champignon du rail (27).

8. Machine de meulage (1) selon l'une quelconque des revendications 1 à 7, **caractérisé en ce que** le système de guidage de rails (14, 15) respectif est monté de manière rotative sur un entraîneur d'axe (7).

9. Machine de meulage (1) selon la revendication 8, **caractérisé en ce que** l'entraîneur d'axe (7) est relié à une poignée de guidage (9) pouvant pivoter autour d'un axe d'entraînement (6) et être montée de manière bidirectionnelle.

10. Machine de meulage (1) selon la revendication 9, **caractérisé en ce que** la poignée de guidage (9) peut être bloquée via un dispositif de blocage (12).

11. Machine de meulage (1) selon la revendication 10, **caractérisé en ce que** le dispositif de blocage (12) est conçu comme frein multidisque.
